# EUROPÄISCHE PATENTANMELDUNG

(11) **EP 1 529 962 A2**
(43) Veröffentlichungstag der Anmeldung: **11.05.2005**
(21) Anmeldenummer: 04105319.0
(22) Anmeldetag: 27.10.2004
(51) Int. Cl.: F04D 29/32, F04D 29/66

(54) **Verdichterlaufschaufel**

(30) Priorität: 08.11.2003 DE 10352253
(71) Anmelder: Alstom Technology Ltd, 5400 Baden (CH)
(72) Erfinder: Bachofner, Rene, 5417, Untersiggenthal (CH); Kappis, Wolfgang, 5442, Fislisbach (CH)

(57) **Zusammenfassung**

Es ist eine Verdichterlaufschaufel (1) mit einem Schaufelblatt (2), einer sich an das Schaufelblatt (2) anschliessenden Plattform (3) und einem sich an die Plattform (3) anschliessenden Schaufelfuss (4) offenbart. Das Schaufelblatt (4) ist massiv ohne internes Kühlsystem ausgeführt und weist eine Vorder- und eine Hinterkante (5, 6), eine Saug- und eine Druckseite sowie eine Schaufelspitze (7) auf. Erfindungsgemäss zeichnet sich die Verdichterlaufschaufel (1) dadurch aus, dass das Schaufelblatt (2) der Verdichterlaufschaufel (1) an der Hinterkante (6) der Schaufelspitze (7) eine Aussparung (8) aufweist.

## Beschreibung

### Technisches Gebiet

Die Erfindung bezieht sich auf eine Verdichterlaufschaufel mit den Merkmalen des Oberbegriffs des unabhängigen Patentanspruchs.

### Stand der Technik

Eine gattungsgemässe Verdichterlaufschaufel ist aus EP 0 991 866 B1 bekannt. Derartige Verdichterlaufschaufeln haben den Nachteil, dass sie durch Anregung hoher Frequenzen (Lyra-Mode) derart in Schwingungen versetzt werden, dass insbesondere die Profilspitzen einer erhöhten mechanischen Beanspruchung ausgesetzt sind. Dies kann zu erheblichen Beschädigungen der Verdichterlaufschaufeln bis hin zu einem Bruch führen.

### Darstellung der Erfindung

Es besteht daher die Aufgabe, eine gattungsgemäße Verdichterlaufschaufel derart weiterzubilden, dass das vorstehend beschriebene Schwingungsverhalten vermindert wird, so dass Beschädigungen infolge überhöhter mechanischer Beanspruchung ausgeschlossen sind. Die betreffenden Maßnahmen sollen konstruktiv möglichst einfach und in der Realisierung kostengünstig sein.

Erfindungsgemäss wird diese Aufgabe gelöst durch eine Verdichterlaufschaufel mit den Merkmalen des unabhängigen Anspruchs. Den Erfindungsgedanken vorteilhaft weiterbildende Merkmale sind Gegenstand der abhängigen Ansprüche.

Der Grundgedanke der Erfindung besteht darin, das Schaufelblatt an der Schaufelspitze in einem Bereich vor der Schaufelhinterkante mit einer Aussparung auszustatten. Das Schaufelblatt weist an der Schaufelspitze ausgehend von der Schaufelvorderkante zunächst einen unberührten Bereich auf, welcher durch einen stufenförmigen Absatz oder eine Rundung in eine bis zur Schaufelhinterkante reichende Aussparung übergeht.

Bei einer erfindungsgemässen Verdichterlaufschaufel werden vorteilhaft Beschädigungen an der austrittsseitigen Schaufelspitze durch den Lyra-Mode vermieden.

### Kurze Beschreibung der Figuren

Weitere günstige Ausführungsformen und Vorteile der Erfindung werden nachstehend anhand eines Ausführungsbeispiels unter Bezugnahme auf die Zeichnungen exemplarisch beschrieben. Es zeigen:
- **Fig. 1- 3**: drei verschiedene Ausführungsformen einer erfindungsgemässen Verdichterlaufschaufel.

Es werden nur die für die Erfindung wesentlichen Merkmale dargestellt.

### Wege zur Ausführung der Erfindung

Fig. 1 zeigt eine Ausführungsform einer erfindungsgemässen Verdichterlaufschaufel 1, die ein Schaufelblatt 2, eine Plattform 3 und einen Schaufelfuss 4 umfasst. Die Verdichterlaufschaufeln 1 sind über den Umfang eines (nicht dargestellten) Rotors angeordnet. Sie sind nicht durch ein Deckband verbunden. Das Schaufelblatt 2 der Verdichterschaufel 1 weist eine Schaufelspitze 2, eine Vorderkante 5, eine Hinterkante 6 sowie eine Druck- und eine Saugseite auf. Die Verdichterlaufschaufel 1 ist massiv ausgeführt und weist kein internes Kühlsystem auf. Erfindungsgemäss ist das Schaufelblatt 2 der Verdichterlaufschaufel 1 an der Schaufelspitze 7 mit einer Aussparung 8 ausgestattet. Diese Aussparung 8 erstreckt sich über einen austrittseitigen Bereich der Schaufelspitze 7 bis zu der Hinterkante 6, wobei die unberührte Länge I₁ von der Vorderkante 5 der Verdichterlaufschaufel 1 bis zum Beginn der Aussparung 20% bis 60%, vorzugsweise 30% bis 50% und besonders bevorzugt zwischen 30% und 40% der axialen Sehnenlänge der Verdichterlaufschaufel 1 ausmacht. Der Übergang von dem unberührten Bereich der Schaufelspitze 7 zu der Aussparung 8 erfolgt durch einen stufenförmigen Absatz 9, wobei zur Vermeidung von Kerbwirkungen die Kanten des Absatzes 9 mit einem Radius R₁ von etwa 2mm bis 5mm ausgebildet sind. Die Schaufeloberfläche innerhalb der Aussparung 8 verläuft im wesentlichen parallel zu der ursprünglichen Kontur der Schaufelspitze 7, welche in den Figuren durch strichlierte Linien angedeutet ist. Die Tiefe h₁ der Aussparung 8 beträgt etwa 5% bis 10% der Höhe H der Hinterkante 6. Mit dieser erfindungsgemässen Verdichterlaufschaufel 1 werden vorteilhaft Beschädigungen an der austrittsseitigen Schaufelspitze 7 durch den Lyra-Mode bei hohen Frequenzen vermieden.

Die Fig. 2 zeigt eine weitere Ausführungsform einer erfindungsgemässen Verdichterlaufschaufel 1, deren wesentliches Merkmal in einer als Abrundung 10 gestalteten Ausnehmung 8 der austrittsseitigen Schaufelspitze 7 besteht. Der Übergang von der Schaufelspitze 7 zur Hinterkante 6 ist in Form einer Abru n-dung 10 mit einem Radius R₂ ausgebildet, wobei R₂ der 0,5- bis 1,5-fachen Sehnenlänge der Schaufel 1 entspricht. Nach einer günstigen Variante geht die Schaufelspitze 7 in einem Radius R₂, welcher der Sehnenlänge entspricht, in die Hinterkante 6 über. Der Bereich der unberührten Länge I₂ der Schaufelspitze 7 beträgt hierbei etwa 50% bis 80%, vorzugsweise 60% bis 70% der Sehnenlänge. Die Tiefe h₂ der Aussparung 8 an der Hinterkante wird regelmässig unter 30%, insbesondere unter 20%, vorzugsweise zwischen 10% und 20% der Länge der Hinterkante 6 liegen.

Nach einer weiteren alternativen Ausführungsform einer Verdichterlaufschaufel 1 gemäss Fig. 3 ist die austrittsseitige Schaufelspitze durch eine Schräge 11 gebildet, welche durch je eine Abrundung mit einem Radius R₃ einenends in die Schaufelspitze 7 und anderenends in die Hinterkante 6 übergeht. Die Abschrägung 11 nimmt einen Winkel α von 20° bis 60°, vorzugsweise von 30° bis 45° zur Hinterkante 6 ein. Auch bei dieser Ausführungsform beträgt die unberührte Länge I₃ der Schaufelspitze 7 etwa 50% bis 80%, vorzugsweise 60% bis 70% der axialen Sehnenlänge der Schaufel 1. Die Tiefe h₃ der Aussparung 8 an der Hinterkante 6 liegt unter 30%, vorzugsweise zwischen 10% und 20% der Höhe H der Hinterkante 6. Mit dieser erfindungsgemässen Verdichterlaufschaufel 1 werden ebenfalls vorteilhaft Beschädigungen an der austrittsseitigen Schaufelspitze durch den Lyra-Mode bei hohen Frequenzen vermieden.
Die Masseneinsparung, die sich durch die Aussparung 8 an der Verdichterlaufschaufel 1 ergibt, ist in den Ausführungsformen gemäss der Figuren 1 bis 3 annähernd gleich.

### Bezugszeichenliste

- 1: Verdichterlaufschaufel
- 2: Schaufelblatt
- 3: Plattform
- 4: Schaufelfuss
- 5: Vorderkante
- 6: Hinterkante
- 7: Schaufelspitze
- 8: Aussparung
- 9: Absatz
- 10: Abrundung
- 11: Abschrägung
- R₁: Radius
- R₂: Radius
- R₃: Radius
- I₁: unberührte Länge
- I₂: unberührte Länge
- I₃: unberührte Länge
- H: Höhe der Hinterkante 6
- h₁: Tiefe der Aussparung an Hinterkante 6
- h₂: Tiefe der Aussparung an Hinterkante 6
- h₃: Tiefe der Aussparung an Hinterkante 6

## Patentansprüche

1. Verdichterlaufschaufel, umfassend einen Schaufelfuss (4), eine Plattform (3) und ein Schaufelblatt (2), welches Schaufelblatt (2) massiv ohne internes Kühlsystem ausgeführt ist und eine Schaufelspitze (7), eine Vorderkante (5), eine Hinterkante (6) sowie eine Druck- und eine Saugseite aufweist,
**dadurch gekennzeichnet, dass** das Schaufelblatt (2) an der Schaufelspitze (7) eine Aussparung (8) aufweist, die sich bis zur Hinterkante (6) erstreckt.

2. Verdichterlaufschaufel nach Anspruch 1, **dadurch gekennzeichnet, dass** das Schaufelblatt (2) an der Schaufelspitze (7) einen stufenförmigen Absatz (9) aufweist.

3. Verdichterlaufschaufel nach Anspruch 2, **dadurch gekennzeichnet, dass** die unberührte Länge (I₁) der Schaufelspitze (7) 20% bis 60% der axialen Sehnenlänge der Schaufel (1) beträgt.

4. Verdichterlaufschaufel nach Anspruch 3, **dadurch gekennzeichnet, dass** die unberührte Länge (I₁) der Schaufelspitze (7) 30% bis 50%, insbesondere 30% bis 40% der axialen Sehnenlänge beträgt.

5. Verdichterlaufschaufel nach Anspruch 2, **dadurch gekennzeichnet, dass** der stufenförmige Absatz (9) eine Tiefe (h₁) von etwa 5% bis 10 % der Höhe (H) der Schaufelhinterkante (6) besitzt.

6. Verdichterlaufschaufel nach Anspruch 1, **dadurch gekennzeichnet, dass** die Schaufelspitze (7) des Schaufelblatts (2) austrittseitig eine Abrundung (10) zur Schaufelhinterkante (6) hin aufweist.

7. Verdichterlaufschaufel nach Anspruch 6, **dadurch gekennzeichnet, dass** die Abrundung (10) einen Radius (R₂) von der 0,5- bis 1,5-fachen Sehnenlänge besitzt.

8. Verdichterlaufschaufel nach Anspruch 7, **dadurch gekennzeichnet, dass** der Radius R₂ der axialen Sehnenlänge der Schaufel (1) entspricht.

9. Verdichterlaufschaufel nach Anspruch 6, **dadurch gekennzeichnet, dass** die unberührte Länge (I₂) der Schaufelspitze (7) 50% bis 80% der axialen Sehnenlänge beträgt.

10. Verdichterlaufschaufel nach Anspruch 9, **dadurch gekennzeichnet, dass** die unberührte Länge (I₂) der Schaufelspitze (7) 60% bis 70% der axialen Sehnenlänge beträgt.

11. Verdichterlaufschaufel nach Anspruch 6, **dadurch gekennzeichnet, dass** die Tiefe der Aussparung (8) 10% bis 30%, vorzugsweise 10% bis 20%, der Höhe (H) der Schaufelhinterkante (6) beträgt.

12. Verdichterlaufschaufel nach Anspruch 1, **dadurch gekennzeichnet, dass** die Schaufelspitze (7) des Schaufelblatts (2) austrittseitig eine Abschrägung (11) zur Schaufelhinterkante (6) hin aufweist.

13. Verdichterlaufschaufel nach Anspruch 12, **dadurch gekennzeichnet, dass** die Aussparung (8) aus einer in einem Winkel (α) zur Schaufelhinterkante (6) angeordneten Geraden besteht, die in je einer Rundung mit einem Radius (R₃) in die Schaufelspitze (7) bzw. in die Schaufelhinterkante (6) übergeht.

14. Verdichterlaufschaufel nach Anspruch 12, **dadurch gekennzeichnet, dass** die unberührte Länge (I₃) der Schaufelspitze (7) 50% bis 80% der axialen Sehnenlänge beträgt.

15. Verdichterlaufschaufel nach Anspruch 14, **dadurch gekennzeichnet, dass** die unberührte Länge (I₃) der Schaufelspitze (7) 60% bis 70% der axialen Sehnenlänge beträgt.

16. Verdichterlaufschaufel nach Anspruch 12, **dadurch gekennzeichnet, dass** die Tiefe der Aussparung (8) 10% bis 30%, vorzugsweise 10% bis 20%, der Höhe (H) der Schaufelhinterkante (6) beträgt.

17. Verdichterlaufschaufel nach Anspruch 12, **dadurch gekennzeichnet, dass** die Abschrägung (11) einen Winkel (α) von 20° bis 60° zur Hinterkante (6) der Verdichterlaufschaufel (1) einnimmt.

18. Verdichterschaufel nach Anspruch 17, **dadurch gekennzeichnet, dass** die Abschrägung (11) einen Winkel (α) von 30° bis 45° einnimmt.

19. Verdichterlaufschaufel (1) nach einem der Ansprüche 1 bis 18, **dadurch gekennzeichnet, dass** die Verdichterlaufschaufel (1) kein Deckband aufweist.
